# EUROPÄISCHE PATENTSCHRIFT

(11) **EP 0 681 043 B1**
(45) Veröffentlichungstag und Bekanntmachung des Hinweises auf die Patenterteilung: **30.07.1997**
(21) Anmeldenummer: 95105895.7
(22) Anmeldetag: 20.04.1995
(51) Int. Cl.: D03D 47/12

(54) **Einrichtung zum gesteuerten Betätigen der Fadenklemme eines Greifers in Webmaschinen**
Device for the controlled operation of a gripper in a loom
Dispositif pour l'actionnement contrôlé d'une griffe dans un métier à tisser

(30) Priorität: 05.05.1994 DE 4415862
(43) Veröffentlichungstag der Anmeldung: 08.11.1995
(73) Patentinhaber: LINDAUER DORNIER GESELLSCHAFT M.B.H, D-88129 Lindau (DE)
(72) Erfinder: Jäger, Siegfried, D-88131 Lindau (DE)

(56) Entgegenhaltungen:
- DE-A- 3 320 200
- DE-B- 2 934 474
- FR-A- 2 048 284
- FR-A- 2 347 471

## Beschreibung

Die Erfindung betrifft eine Einrichtung zum gesteuerten Betätigen der Fadenklemme eines Greifers in Webmaschinen.

Aus der DE-OS 33 20 200 ist eine Einrichtung zur zwangsläufigen Betätigung der Fadenklemme von Schußfadeneintragsorganen in Webmaschinen bekannt.
Danach übergibt bei geöffnetem Webfach und in Fachmitte ein erster Greifer einen Schußfaden an einen zweiten Greifer.
Nachfolgend wird der Schußfaden von einem Webblatt, das mit einer um die Mittenachse einer Webladenwelle schwenkbaren Weblade verbunden ist, an die Gewebekante angeschlagen.
Diese Einrichtung besteht aus einem die Fadenklemme des Greifers betätigenden Steuerhebel, aus einer mit der Weblade verbundenen, bewegungsgesteuerten Koppel, mit deren einem Ende der Steuerhebel verbunden ist und deren anderes Ende an einem eine Abtastrolle tragenden Rollenhebel angreift.
Die Abtastrolle steht mit einem synchron zur Webladenwelle angetriebenen Steuerexzenter in Wirkverbindung.
Zur Übertragung der Kraft auf den Steuerhebel, der das Öffnen der Fadenklemme bewirkt, sind in dem Übertragungsmechanismus mehrere Gelenkstellen vorhanden, in denen ein gewisses Lagerspiel herrscht, welches sich naturgemäß im Laufe der Betriebszeit vergrößert. Das Lagerspiel der einzelnen Lagerstellen addiert sich, was zu einem unerwünschten Spiel beim Zusammenwirken zwischen der Fadenklemme des Greifers und dem Steuerhebel führt. Vorzeitiger Verschleiß der Fadenklemme ist die Folge.

Eine Aufgabe der Erfindung ist es, eine Einrichtung zum gesteuerten Betätigen der Fadenklemme eines Greifers in Webmaschinen zu schaffen, in der die Anzahl der Gelenkstellen auf dem Wege der Kraftübertragung, von der mit dem Steuerexzenter in Wirkverbindung stehenden Abtastrolle bis zu dem die Fadenklemme betätigenden Steuerhebel, auf ein Minimum reduziert ist.
Eine weitere Aufgabe der Erfindung besteht darin, im Zusammenhang mit der Gewährleistung der Anlage der Abtastrolle an die Steuerkurve, weitgehend oder vollständig auf das nach dem Stand der Technik notwendigerweise vorhandene Federelement zu verzichten.

Die Aufgaben werden erfindungsgemäß durch die in dem Patentanspruch 1 und 2 angegebenen Merkmale gelöst.

Dadurch, daß gemäß der Erfindung nach Anspruch 1 lediglich nur eine einzige Gelenkstelle im Kraftfluß zwischen der Abtastrolle und dem Steuerhebel liegt, ist eine praktisch spielfreie Kraftübertragung auf die Fadenklemme des Greifers gegeben. Damit wird die Lebensdauer sowohl der Betätigungseinrichtung als auch die der Fadenklemme erhöht.
Mit den erfindungsgemäßen Merkmalen nach Patentanspruch 2 kann auf jede Art einer Federbelastung von Abtastrolle und Steuerexzenter verzichtet werden, da hier eine zwangsweise Führung des Rollenhebels gegeben ist. Damit ist zugleich das Problem eines aus der Dauerbelastung der Feder resultierenden Federbruchs ausgeschaltet und ein darauf zurückzuführender Maschinenstillstand wird vermieden.

Ein Ausführungsbeispiel der Erfindung sei nachstehend anhand der Zeichnung erläutert. Es zeigen:
- Figur 1: die erfindungsgemäße Einrichtung mit einem Steuerexzenter in der Phase der Fadenklemmenbetätigung,
- Figur 2: die Einrichtung nach Figur 1 in der Phase nach der Fadenklemmenbetätigung,
- Figur 3: die Einrichtung gemäß Figur 1 mit einem Paar von Steuerexzentern.

Die Figur 1 zeigt eine Weblade 1 mit Blattleiste 2, die ein Webblatt 3 trägt. Die Weblade 1 ist schwenkbar um die Mittenachse 5 der Webladenwelle 4 angeordnet.
An der Blattleiste 2 ist ferner eine T-förmig ausgebildete Ladensohle 6 befestigt.
Auf der Ladensohle 6 gleitet ein den Schußfaden (nicht dargestellt) übergebender und ein übernehmender Greifer 7.
Jeder der Greifer besitzt eine Fadenklemme 8, die während des Übergebens und Übernehmens des Schußfadens von einem durch die Unterkettfäden 9a des Webfaches 9 zwangsweise in das Webfach 9 hinein und heraus bewegbaren Steuerhebel 10 betätigt wird.
Die Unterkettfäden 9a und die Oberkettfäden 9b sind in einem den Schußfaden zwischen sich einbindenden Bindepunkt, der die Anschlagkante 11 des Gewebes 12 bildet, zusammengeführt.

Der Steuerhebel 10 ist fest an dem einen freien Ende der Koppel 13 befestigt.
Das andere Ende der Koppel 13 ist an einer Lagerstelle 14 eines um eine maschinenfeste Achse 15 drehbeweglich angeordneten Rollenhebels 16 angelenkt. In dieser Lagerstelle ist ebenfalls eine Abtastrolle 17 drehbeweglich gelagert. Erfindungsgemäß liegt damit auf dem Wege der kinematischen Übertragung der Öffnungskraft von dem Steuerexzenter 18 bis zur Fadenklemme 8 lediglich eine einzige Lagerstelle 14, die Einfluß auf die Kraftübertragung zwischen Steuerhebel 10 und Fadenklemme 8 hat.
Die Lagerstelle 14 des Rollenhebels 16 ist durch wenigstens ein in Richtung auf den Steuerexzenter 18 wirkendes Federelement 20 belastet. Damit ist sichergestellt, daß die Abtastrolle 17 ständig auf der Steuerkurve 18a des Steuerexzenters 18 anliegt.

Zur optimalen Nutzung der Federkraft ist dabei von Bedeutung, daß die Kraftwirkungslinie des Federelementes 20 in Richtung der translatorischen Bewegung der Koppel 13 verläuft.

Eine weitere Möglichkeit, die Abtastrolle 17 ständig mit der Steuerkurve 18a in Wirkverbindung zu halten, besteht darin, daß oberhalb der Achse 15 des Rollenhebels 16 ein Blattfederpaket 21 in einem maschinenfesten Spannelement 22 befestigt ist, das z.B. auf den Rollenhebel 16 selbst wirkt oder unmittelbar im Anlenkpunkt 14 der Koppel 13 und der Abtastrolle 17 wirksam ist.

Unterhalb des Steuerhebels 10 ist an der Koppel 13 eine Gelenkstelle 23 vorgesehen, an die das eine Ende einer Schwinge 24 angelenkt ist. Das andere Ende der Schwinge 24 ist in dem Gelenkpunkt 25 einer an der Weblade 1 angeordneten und von dieser weggerichteten Stütze 26 angelenkt.
Mittels dieses Gelenkmechanismus führt die Koppel 13 zusammen mit der Weblade 1 eine durch den Doppelpfeil 27 symbolhaft dargestellte hin- und herschwingende Bewegung aus.
Der Steuermechanismus besteht aus einem an sich bekannten mit einer Welle 28 drehfest verbundenen Steuerexzenter 18, der über die Abtastrolle 17 mit dem federbelasteten Rollenhebel 16 in Wirkverbindung steht.
Entsprechend dem Verlauf der Steuerkurve 18a des Steuerexzenters 18 und der Festlegung des Gelenkpunktes 15 von Rollenhebel 16 führt die Koppel 13 mit Steuerhebel 10 eine kombinierte translatorisch-rotatorische Bewegung aus, um mit der Fadenklemme 8 des Greifers 7 in Kontakt zu kommen.
Die aktive Stellung des Steuerhebels 10 ist in Figur 1 und 3 gezeigt, während seine passive Stellung in Figur 2 dargestellt ist.

Die Figur 3 zeigt ein Ausführungsbeispiel der erfindungsgemäßen Lösung nach Patentanspruch 2.
Hier ist der Rollenhebel 16 als Winkelhebel ausgebildet, der an dem ersten Hebelarm 16a und an dem zweiten Hebelarm 16b eine drehend gelagerte Abtastrolle 17 bzw. 29 trägt.

Der Rollenhebel 16 ist um die maschinenfeste Achse 15 drehbeweglich gelagert.
Der Steuerexzenter besteht aus einem Paar von einzelnen Steuerexzentern 30,31. Die beiden Steuerexzenter 30,31 sind drehfest mit der Welle 28 verbunden.
Die Abtastrolle 17 ist der Steuerkurve 30a und die Abtastrolle 29 der Steuerkurve 31a des Steuerexzenters 30 bzw. 31 zugeordnet.
Bei der Verwendung eines derartigen Steuermechanismus sind die gemäß Figur 1 und 2 dargestellten Federelemente 20,21 nicht erforderlich.
Im übrigen weist die Einrichtung die in Figur 1 und 2 beschriebenen und dargestellten Merkmale auf, so daß auf eine weitergehende Beschreibung des Ausführungsbeispiels verzichtet werden kann.

### ZEICHNUNGS-LEGENDE

- 1: Weblade
- 2: Blattleiste
- 3: Webblatt
- 4: Webladenwelle
- 5: Mittenachse
- 6: Ladensohle
- 7: Greifer
- 8: Fadenklemme
- 9: Webfach
- 9a: Unterkettfaden
- 9b: Oberkettfaden
- 10: Steuerhebel
- 11: Anschlagkante
- 12: Gewebe
- 13: Koppel
- 14: Gelenkpunkt
- 15: Achse
- 16: Rollenhebel
- 16a: Hebelarm
- 16b: Hebelarm
- 17: Abtastrolle
- 18: Steuerexzenter
- 18a: Steuerkurve
- 19: Wirkungslinie
- 20: Federelement
- 21: Blattfederpaket
- 22: Spannelement
- 23: Gelenkstelle
- 24: Schwinge
- 25: Gelenkpunkt
- 26: Stütze
- 27: Doppelpfeil
- 28: Welle
- 29: Abtastrolle
- 30: Steuerexzenter
- 30a: Steuerkurve
- 31: Steuerexzenter
- 31a: Steuerkurve

## Patentansprüche

1. Einrichtung zum gesteuerten Betätigen der Fadenklemme (8) eines Greifers (7) in Webmaschinen, wonach bei geöffnetem Webfach und in Fachmitte ein erster Greifer einen Schußfaden an einen zweiten Greifer übergibt und nachfolgend der Schußfaden von einem Webblatt (3), das mit einer um die Mittenachse (5) einer Webladenwelle (4) schwenkbaren Weblade (1) verbunden ist, an die Gewebekante (11) angeschlagen wird, bestehend aus einem die Fadenklemme (8) betätigenden Steuerhebel (10), aus einer mit der Weblade (1) verbundenen und bewegungsgesteuerten Koppel (17), mit deren einem Ende der Steuerhebel (10) verbunden ist und deren anderes Ende an einem eine Abtastrolle (17) tragenden Rollenhebel (16) angreift, und wobei die Abtastrolle (17) mit einem synchron mit der Webladenwelle angetriebenen Steuerexzenter (18) in Wirkverbindung steht, **dadurch gekennzeichnet,** daß in einem ersten gemeinsamen außerhalb der Mittenachse (5) bzw. (28a) von Exzenterwelle (28) und Webladenwelle (4) gelegenen Anlenkpunkt (14) des Rollenhebels (16) die Abtastrolle (17), das andere freie Ende der Koppel (13) und notwendigerweise wenigstens ein in Richtung auf den Steuerexzenter (18) wirkendes Federelement (20) derart angreift, daß eine auf die Fadenklemme (8) dominierende vertikale Kraftkomponente übertragen wird und daß in einer zweiten außerhalb der Webladenwelle (4) gelegenen Anlenkung (25) an der Weblade (1) eine Schwinge (24) angreift, die mit einer an der Koppel (13) unterhalb des Steuerhebels (10) liegenden Gelenkstelle (23) verbunden ist.

2. Einrichtung zum gesteuerten Betätigen der Fadenklemme (8) eines Greifers (7) in Webmaschinen, wonach bei geöffnetem Webfach und in Fachmitte ein erster Greifer einen Schußfaden an einen zweiten Greifer übergibt und nachfolgend der Schußfaden von einem Webblatt (3), das mit einer um die Mittenachse (5) einer Webladenwelle (4) schwenkbaren Weblade (1) verbunden ist, an die Gewebekante (11) angeschlagen wird, bestehend aus einem die Fadenklemme (8) betätigenden Steuerhebel (10), aus einer mit der Weblade (1) verbundenen und bewegungsgesteuerten Koppel (13), mit deren einem Ende der Steuerhebel (10) verbunden ist und deren anderes Ende an einem eine Abtastrolle (17) tragenden Rollenhebel (16) angreift, und wobei die Abtastrolle (17) mit einem synchron mit der Webladenwelle angetriebenen Steuerexzenter (30, 31) in Wirkverbindung steht, **dadurch gekennzeichnet,** daß der Rollenhebel (16) als ein um eine maschinenfeste Achse (15) schwingender Winkelhebel ausgebildet ist, der an dem einen Hebelarm (16a) und an dem anderen Hebelarm (16b) eine drehend gelagerte Abtastrolle (17) bzw. (29) trägt,
daß jede Abtastrolle (17,29) mit der jeweils zugeordneten Steuerkurve (30a,31a) eines kontinuierlich und synchron zum Antrieb der Webladenwelle (4) angetriebenen Steuerexzenters (30,31) eines Steuerexzenterpaares in Kontakt steht,
daß an dem ersten Hebelarm (16a) im Lagerbereich der Abtastrolle (17) das andere freie Ende der Koppel (13) angreift und
daß in einem zweiten außerhalb der Webladenwelle (4) gelegenen Anlenkpunkt (25) an der Weblade (1) eine Schwinge (24) angreift, die mit einem an der Koppel (13) unterhalb des Steuerhebels liegenden Gelenkpunkt (23) verbunden ist.

## Claims

1. Device for the controlled operation of the thread clamp (8) of a gripper (7) in looms, wherein, with the shed open and in the centre of the shed, a first gripper transfers a weft thread to a second gripper and subsequently the weft thread is beaten up to the fabric edge (11) by a weaving reed (3) which is connected to a slay (1) pivotable about the central axis (5) of a slay shaft (4), the device comprising a control lever (10) operating the thread clamp (8), and a connecting rod (13) which is connected to the slay (1) and of which the movement is controlled and to one end of which the control lever (10) is connected and the other end of which engages a roller lever (16) carrying a sensing roller (17), and wherein the sensing roller (17) is in operative connection with a control eccentric (18) driven synchronously with the slay shaft, characterised in that the sensing roller (17), the other free end of the connecting rod (13) and necessarily at least one spring element (20) acting in the direction towards the control eccentric (18) engage at a first common articulation point (14) of the roller lever (16), which point lies outside the central axis (5) and (28a) of the eccentric shaft (28) and the slay shaft (4), in such a manner that a vertical force component which is dominant on the thread clamp (8) is transferred, and in that a crank (24) engages the slay (1) at a second articulation (25) lying outside the slay shaft (4) and is linked to an articulation point (23) lying on the connecting rod (13) below the control lever (10).

2. Device for the controlled operation of the thread clamp (8) of a gripper (7) in looms, wherein, with the shed open and in the centre of the shed, a first gripper transfers a weft thread to a second gripper and subsequently the weft thread is beaten up to the fabric edge (11) by a weaving reed (3) which is connected to a slay (1) pivotable about the central axis (5) of a slay shaft (4), the device comprising a control lever (10) operating the thread clamp (8), and a connecting rod (13) which is connected to the slay (1) and of which the movement is controlled and to one end of which the control lever (10) is connected and the other end of which engages a roller lever (16) carrying a sensing roller (17), and wherein the sensing roller (17) is in operative connection with a control eccentric (30, 31) driven synchronously with the slay shaft, characterised in that the roller lever (16) is in the form of an angled lever which pivots about an axis (15) fixed in the machine and which carries, on one lever arm (16a) and on the other lever arm (16b), a rotatably mounted sensing roller (17) and (29), respectively, in that each sensing roller (17, 29) is in contact with the respective associated control cam (30a, 31a) of a control eccentric (30, 31) of a pair of control eccentrics, which control eccentric (30, 31) is driven continuously and synchronously with the drive of the slay shaft (4), in that the other free end of the connecting rod (13) engages the first lever arm (16a) in the bearing region of the sensing roller (17), and in that a crank (24) engages the slay (1) at a second articulation point (25) lying outside the slay shaft (4) and is linked to an articulation point (23) lying on the connecting rod (13) below the control lever.

## Revendications

1. Dispositif pour l'actionnement commandé ("contrôlé") du pince-fil (8) d'une griffe ou lance (7) dans des métiers à tisser, dispositif dans le cas duquel, la foule étant ouverte et en milieu de foule, une première griffe transmet un fil de trame à une seconde griffe puis le fil de trame est rabattu sur le bord ou la lisière (11) du tissu par un peigne (3) relié à un battant (1) pouvant osciller autour de l'axe géométrique médian (5) d'un arbre (4) de battant, dispositif consistant en un levier (10) de commande pouvant actionner le pince-fil (8) et en une bielle (13) reliée au battant (1) et à mouvement commandé, dont une extrémité est reliée au levier de commande (10) et dont l'autre extrémité attaque un levier (16) portant un galet tâteur ou palpeur (17), le galet tâteur (17) étant en liaison active avec un excentrique de commande (18) entraîné en synchronisme avec l'arbre de battant, dispositif caractérisé en ce que, dans un premier point d'articulation (14) commun, situé au-dessous de l'axe géométrique médian (5) ou (28a) de l'arbre d'excentrique (28) et de l'arbre de battant (4), du levier (16) porteur de galet, le galet tâteur (17) attaque l'autre extrémité libre de la bielle (13) et, si cela est nécessaire, au moins un ressort (20) agissant en direction de l'excentrique de commande (18), de façon à surmonter une composante verticale de force dominant le pince-fil (8) et en ce que, en un second point d'articulation (25), situé à l'extérieur de l'arbre (4) du battant (1), un levier oscillant (24) attaque en étant relié avec un point d'articulation (23) situé sur la bielle (13) au-dessous du levier (10) de commande.

2. Dispositif pour l'actionnement commandé ("contrôlé") du pince-fil (8) d'une griffe ou lance (7) dans des métiers à tisser, dispositif dans le cas duquel, la foule étant ouverte et en milieu de foule, une première griffe transmet un fil de trame à une seconde griffe,puis le fil de trame est rabattu sur le bord ou la lisière (11) du tissu par un peigne (3) relié à un battant (1) pouvant osciller autour de l'axe géométrique médian (5) d'un arbre (4) de battant, dispositif consistant en un levier (10) de commande pouvant actionner le pince-fil (8) et en une bielle (13) à mouvement commandé, reliée au battant et dont une extrémité est reliée au levier de commande (10) et dont l'autre extrémité attaque un levier (16) portant un galet tâteur ou palpeur (17), le galet tâteur (17) étant en liaison active avec un excentrique de commande (18) entraîné en synchronisme avec l'arbre de battant, dispositif caractérisé en ce que le levier (16) porte-galet est réalisé sous forme d'un levier coudé oscillant autour d'un axe (15) fixe de la machine, ce levier portant un galet tâteur (17) fermé ou (29) monté rotatif sur un bras de levier (16a) et sur l'autre bras de levier (16b), en ce que chaque galet tâteur (17, 29) est en contact avec la came de commande (30a, 31a), à chaque fois associée, d'un excentrique de commande (30, 31), faisant partie d'une paire d'excentriques de commande et entraîné en continu et de manière synchrone pour entraîner l'arbre (4) de battant, en ce que l'autre extrémité libre de la bielle (13) attaque le premier bras de levier (16a) dans la zone de montage du galet tâteur (17) et en ce que, en un second point d'articulation (25) situé au-dessous de l'arbre (4) de battant sur le battant (1), un levier oscillant (24) attaque et ce levier est relié à un point d'articulation (23) situé sur la bielle (13) au-dessous du levier de commande.
